# EUROPÄISCHE PATENTSCHRIFT

(11) **EP 0 838 573 B1**
(45) Veröffentlichungstag und Bekanntmachung des Hinweises auf die Patenterteilung: **29.09.1999**
(21) Anmeldenummer: 97117884.3
(22) Anmeldetag: 15.10.1997
(51) Int. Cl.: E06B 9/78, E06B 9/324

(54) **Hub- und Senkvorrichtung für Lasten, insbesondere Rollos**
Lifting and lowering device for loads, especially for roller blinds
Dispositif de levage et d'abaissement pour charges, notamment pour stores enroulables

(30) Priorität: 24.10.1996 DE 19644298
(43) Veröffentlichungstag der Anmeldung: 29.04.1998
(73) Patentinhaber: Lausberg Kunststofftechnik, 59872 Meschede (DE)
(72) Erfinder: Lausberg, Elmar, 59872 Meschede (DE)
(74) Vertreter: Groening, Hans Wilhelm, Dipl.-Ing.

(56) Entgegenhaltungen:
- DE-A- 3 211 506
- DE-U- 9 102 337

## Beschreibung

Die Erfindung betrifft eine Hub- und Senkvorrichtung für Lasten, insbesondere für Rollos, gemäß dem Oberbegriff des Patentanspruchs 1, wie sie aus DE 91 02 337 U1 bekannt ist.

Bei Hub- und Senkvorrichtungen dieser bekannten Gattung für Rollos, die zur Abdeckung von Fenstern o.dergl. dienen, handelt es sich um Massenartikel, die in der Regel aus Kunststoff hergestellt werden und bei denen eine einfache und wirtschaftliche Bauweise bei größtmöglicher Betriebssicherheit über einen langen Zeitraum von erheblicher Bedeutung sind.

Die vorstehend genannte DE 91 02 337 U1 betrifft eine Hub- und Senkvorrichtung für Lasten, insbesondere für ein um eine Rollenwelle gewickeltes Material, wie ein Rollo, umfassend: ein Gehäuse mit einer seitlichen Öffnung; eine Rolle, die in dem Gehäuse drehbar gelagert und mit der Rollenwelle kuppelbar ist sowie zwei sich im Abstand gegenüberliegende Flanschen aufweist, deren Innenflächen Flanken einer Umfangsrille bilden, wobei die Rolle mit einem Teil ihres Umfangs von der Gehäusewand in geringem Abstand umgeben ist und mit einem anderen Teil ihres Umfangs der Öffnung im Abstand frei gegenüberliegt; ein flexibles Zugorgan, das in der Umfangsrille die Rolle teilweise umschlingt und dessen beiden Trume durch die Öffnung nach außen geführt sind; einen festen Bestandteil des Zugorgans bildende, aus Rotationskörpern bestehende Zugglieder gleicher Größe, die in gleichen Abständen voneinander angeordnet sind; und radial nach außen offene Kammern der Umfangsrille der Rolle für eine Aufnahme der Zugglieder, derart, daß bei freigegebenem Zugtrum des Zugorgans in jeweils einer Drehrichtung der Rolle ein in einer der Kammern der Rolle gehaltenes Zugglied des Leertrumes gegen das erste, freie Zugglied des über die Rolle nachgezogenen Trumes des Zugorgans sperrend gedrückt wird. Die kugelförmigen Zugglieder werden durch das in der Umfangsrinne leicht eingeklemmte, flexible Zugorgan in den Rollenkammern gehalten.

Aus der EP 0 086 000 ist eine Vorrichtung bekannt, bei der ein Klemmstück im Gehäuse beweglich angeordnet und mit einer Durchtrittsöffnung versehen ist, durch die beide Trume des Zugorgans hindurchgeführt sind, ehe sie durch eine Gehäuseöffnung nach außen treten. Das bogenförmige Klemmstück ist beidseitig der Durchtrittsöffnung mit Vorsprüngen versehen, die in Ruhestellung im Abstand von Anschlägen im Gehäuse angeordnet sind. Ferner weist das Klemmstück an seinen beiden Enden je einen gegen die Rolle gerichteten Vorsprung auf, dessen Dicke kleiner als die Breite der Rollenrille ist. Die Rollenflanken sind mit in Umfangsrichtung beabstandeten, radialen Rippen versehen. Durch das Gewicht des Rollos wird das Klemmstück durch das Leertrum des Zugorgans in eine exzentrische Lage in Richtung gegen einen Anschlag im Gehäuse bewegt, in der das Leertrum gegen das andere Trum geklemmt und somit die Rolle an einer weiteren Drehung gehindert werden.

Aus GB 2 212 543 ist eine Rolloanordnung bekannt, bei der zwischen dem Außenumfang einer Rolle und der Innenwand eines die Rolle aufnehmenden Gehäuses ein mit einer Öffnung für das Zugorgan versehenes, im übrigen aber kreisförmiges Federband angeordnet ist. Das Federband wird durch das mit dem Rollo verbundene Trum des Zugorgans gedreht, so daß das unbelastete Trum gegen das belastete Trum des Zugorgans geklemmt und damit eine weitere Drehung der Rolle verhindert werden. Es ist ersichtlich, daß bei diesen beiden zuletzt genannten Systemen das Zugorgan sowohl durch die Gehäuseöffnung als auch durch die Öffnung des Klemmelementes hindurchgeführt werden muß. Dies erfordert einen zusätzlichen Montageaufwand. Ferner ist die größere Anzahl von Bestandteilen und deren komplizierte Formgebung unwirtschaftlich. Ferner sind Systeme bekannt, bei denen das Zugorgan sogar in zwei verschiedenen Klemmvorrichtungen ein- und ausgehängt werden muß. Bei großen Bedienungswegen, z.B. bei hohen Zimmerdecken, ist eine solche Handhabung nicht durchführbar.

Der Erfindung liegt daher die Aufgabe zugrunde, eine Hub- und Senkvorrichtung der eingangs erwähnten bekannten Gattung so zu verbessern, daß über eine praktisch unbegrenzte Zeitdauer eine einwandfreie Funktion und eine gleichmäßige Arbeitsweise der Vorrichtung durch eine stets genaue und sichere Positionierung der Zugglieder in den Kammern der Umfangsrille der Rolle unter Verwendung einer möglichst geringen Anzahl von Bauteilen aus nur einem einzigen, vollständig recyclingfähigen Werkstoff sichergestellt ist.

Die Erfindung löst diese Aufgabe durch die in Anspruch 1 enthaltenen Merkmale.

Die durch die Erfindung erzielten Vorteile liegen darin, daß die Sperrung der Hub- und Senkvorrichtung allein durch die Zugglieder des Zugorgans infolge einer gleichzeitig formschlüssigen Zuggliedaufnahme und die geringe, aber für die Mitnahme eines Zuggliedes in einer Kammer der Rolle ausreichende Klemmung erreicht wird. Wird eines der Trume des mit den Zuggliedern versehenen Zugorgans losgelassen, wird das betreffende Zugglied unter Klemmung in der Rollenkammer zurückgehalten, so daß das nachfolgende Zugglied desselben Trums gegen das vorangehende Zugglied stößt und dadurch das Absenken der Last, z.B. eines Rollos, gestoppt wird. Durch den abgerundeten, konusartigen Einlauf gleiten die Zugglieder weich oder fließend in die Kammern der Rolle, so daß beim Absenken der Last ein weitgehend widerstandsfreier Bewegungsablauf zwischen den Zuggliedern und der Rolle sichergestellt ist. Sobald eine Zugkraft auf das eine oder andere Trum des Zugorganes ausgeübt wird, wird die freie Beweglichkeit des Zugorganes und der Rolle wieder hergestellt.

Die Unteransprüche enthalten vorteilhafte Weiterbildungen der Erfindung.

Die Erfindung ist nachstehend anhand der schematischen Zeichnung eines Ausführungsbeispiels näher erläutert. Es zeigen:
- Fig. 1: eine Hub- und Senkvorrichtung für Rollos in einem Mittellängsschnitt nach Linie I-I in Fig. 2; und
- Fig. 2: einen mittleren Querschnitt der Hub- und Senkvorrichtung nach Linie II-II in Fig. 1.

In den Fig. 1 und 2 ist eine Hub- und Senkvorrichtung 10 für Rollos dargestellt, die aus einem Gehäuse 12, einer darin drehbar gelagerten Rolle 14 und einem flexiblen, mit kugelförmigen Zuggliedern 16 versehenen Zugorgan 18 mit Trumen 18a, 18b besteht.

Gemäß Fig. 1 ist das Gehäuse 12 an seinem unteren Ende 20 mit einer seitlichen, im Querschnitt etwa quadratischen Öffnung 22 für die Trume 18a, 18b des Zugorgans 18 versehen. Der Querschnitt dieser Öffnung 22 entspricht etwa dem dreifachen Durchmesser der Zugglieder 16. Das verhältnismäßig flache Gehäuse 12 erstreckt sich in senkrechter Richtung längs seiner Hauptebene und weist einen Boden 24 auf, von dessen Außenrand eine schmale Gehäusewand 26 etwa senkrecht vorragt und an einem oberen Ende 28 des Gehäuses 12 eine teilzylindrische Innenfläche 30 aufweist.

In der Mitte dieser teilzylindrischen Innenfläche 30 des Gehäuses 12 steht senkrecht von dem Gehäuseboden 24 ein mit diesem fest verbundener Achszapfen 32 vor, auf dem die Rolle 14 frei drehbar gelagert ist. Der Achszapfen 32 ist mit einer durchgehenden Bohrung 34 versehen, in die eine nicht dargestellte Schraube zur Befestigung der Rolle 14 einschraubbar ist. Der Achszapfen 26 ist vorzugsweise mit dem Gehäuse 12 aus Kunststoff einteilig gespritzt.

Die teilzylindrische Innenfläche 30 der Gehäusewand 26 erstreckt sich in geringem Abstand über etwa 240° des Umfangs der Rolle 14. Unterhalb der beiden Enden dieses Winkels läuft diese Innenfläche 30 in zwei zur Öffnung 22 hin konvergierende Innenwände 30a, 30b aus, die zusammen mit dem Gehäuseboden 24 und einem nicht dargestellten Gehäusedeckel einen Führungskanal 36 für die Trume 18a, 18b des Zugorgans 18 bilden. In Abweichung von der in Fig. 1 gezeigten Form des Führungskanals 36 kann dieser auch im Bereich der Enden der teilzylindrischen Innenfläche 30 zunächst durch im Abstand gegeneinander gerichtete, zur Rollenachse 33 etwa radiale Anschläge für die Zugglieder 16 gebildet sein, die anschließend, wie beschrieben, in den Führungskanal 36 übergehen.

Die Rolle 14 ist gemäß Fig. 2 an einer Stirnseite mit einer Kupplungshülse 38 koaxial fest verbunden und mit dieser vorzugsweise ebenfalls einteilig ausgebildet. Mit dieser Kupplungshülse 38 ist eine Rollenwelle 40 kuppelbar. Die Rolle 14 weist zwei sich im Abstand gegenüberliegende Flanschen 42, 44 mit spiegelbildlich gleichen Abmessungen auf. Innenflächen dieser Flanschen 42, 44 bilden Flanken 46, 48 einer Umfangsrille 50, in der das flexible Zugorgan 18 geführt ist.

Gemäß Fig. 1 ist die Umfangsrille 50 der Rolle 14 mit sechs, jeweils radial nach außen offenen Kammern 52 für eine klemmende Aufnahme der Zugglieder 16 ausgebildet, derart, daß bei losgelassenem Zugtrum 18a oder 18b des Zugorgans 18 in jeweils einer der beiden Drehrichtungen x oder y der Rolle 14 ein in einer der Kammern 52 der Rolle 14 klemmend gehaltenes Zugglied 16a des jeweiligen Leertrums 18a bzw. 18b (in Fig. 1 Trum 18a) gegen das erste freie Zugglied 16b des über die Rolle 14 nachgezogenen Trums 18a bzw. 18b (in Fig. 1 Trum 18b) des Zugorgans 18 sperrend gedrückt wird. Dabei ist ersichtlich, daß zum Führungskanal 36 nur jeweils eine Kammer 52 offen liegt, während die übrigen fünf Kammern 52 durch die Innenfläche 30 der Gehäusewand 26 abgedckt und geschützt sind.

Der klemmende Eingriff jedes Zuggliedes 16 des Zugorgans 18 in jeweils eine Kammer 52 ist mit einer schwachen Schnappwirkung vorgesehen. Zu diesem Zweck sind die Flanken 46, 48 der Flanschen 42, 44 im Bereich des äußeren Rollenumfangs mit im Abstand gegeneinander gerichteten, in Umfangsrichtung der Rolle 14 schmalen Wulstrippen 54, 56 versehen. Hierdruch wird die Sicherheit der klemmenden Halterungn der Zugglieder 16 in den Kammern 52 noch erhöht.

Die Rolle 14 besteht im vorliegenden Ausführungsbeispiel vollständig aus Kunststoff, wobei ihre beiden Flanschen 42, 44 eine geringe Elastizität besitzen, so daß die Flanschen beim Eingriff der Zugglieder 16 in die Rollenkammern 52 geringfügig elastisch nach außen gebogen werden können und die Zugglieder 16 jeweils, wie erwünscht, zwischen den beiden Flanken 46, 48 klemmend gehalten werden. In Abweichung hiervon kann jedoch auch nur ein Rollenflansch wenigstens teilweise aus elastischem Kunststoff hergestellt sein. Eine weitere, nicht dargestellte Möglichkeit, die vor allem für Hub- und Senkvorrichtungen schwererer Lasten in Frage kommt, besteht darin, daß mindestens ein Rollenflansch 42, 44 gegenüber dem jeweils anderen Rollenflansch auf einer gemeinsamen Achse entgegen der Wirkung einer elastischen Vorspannkraft im Sinne einer Vergrößerung der Rillenbreite der Rolle 14 begrenzt axial verschiebbar, aber relativ unverdrehbar gelagert ist. Die elastische Vorspannkraft kann von einer Feder ausgeübt werden, die koaxial auf der Rollenachse 33 angeordnet ist und deren Enden sich an einem Ringflansch der Rollenachse und an dem axial verswchiebbaren Rollenflansch abstützen.

Die Flanken 46, 48 der Umfangsrille 50 der Rolle 14 bilden im Bereich jeder Rollenkammer 52 einen spitzen Winkel, der in beiden Umfangrichtungen x, y jeder Kammer 52 zunehmend verringert ist, so daß die Öffnungen der Kammern 52 eine ovale Form haben, die an den in Umfangsrichtung liegenden Enden naturgemäß durch die Umfangsrille 50 offen sind. Dabei sind die sich in der Mitte der Umfangslänge jeder Kammer 52 gegenüberliegenden Flankenabschnitte jeder Rollenkammer 52 der Kontur der kugelförmigen Zugglieder 16 angepaßt. Die Flanken 46, 48 der Umfangsrille 50 liegen sich auf zwischen den Kammern 52 liegenden Umfangsabschnitten 58 in einem Abstand gegenüber, der dem Querschnitt des flexiblen Zugorganes 18 angepaßt ist und beträgt das etwa 1 1/2-fache des Durchmessers des flexiblen Zugorganes 18. Die Flanken 46, 48 sind zwischen den Kammern 52 etwa parallel und senkrecht zur Rollenachse 33 ausgerichtet.

Die Zugglieder 16 bestehen aus Rotationskörpern, die in dem vorliegenden Ausführungsbeispiel kugelförmig sind. Die Zugglieder 16 können jedoch auch eine andere Form aufweisen und ggfls. auch aus Kettengliedern bestehen, wenn die Hub- und Senkvorrichtung 10 für schwere Lasten vorgesehen ist. In diesem Fall empfiehlt es sich, die Zugglieder 16 mindestens teilweise aus Metall herzustellen. Im vorliegenden Ausführungsbeispiel bestehen die Zugglieder 16 mindestens teilweise, vorzugsweise aber vollständig aus Kunststoff. Das Zugorgan 18 ist aus geflochtenem Material hergestellt, das mindestens teilweise Naturfasern und/oder Kunstfasern enthält. In Abhängigkeit von den Einsatzbedingungen der Hub- und Senkvorrichtung 10 kann das Zugorgan 18 auch aus einem Drahtseil oder einer Kette aus Metall oder Kunststoff bestehen.

Ferner ist eine Reibvorrichtung zur Drehhemmung zwischen die Rolle 14 und das Gehäuse 12 geschaltet. Die Reibvorrichtung liegt in Form einer ringförmigen Reibscheibe 60 aus einem Elastomer vor, die zwischen der Rolle 14 und dem Gehäuseboden 24 derart angeordnet ist, daß die Rolle 14 stets nur unter Überwindung einer bestimmten Reibkraft gedreht werden kann.

Aus der vorstehenden Beschreibung eines Ausführungsbeispiels einer erfindungsgemäßen Hub- und Senkvorrichtung 10 für ein Rolle 14 geht hervor, daß diese Hub- und Senkvorrichtung 10 kein zusätzliches Antriebs- oder Stopelement benötigt. Durch die sich radial nach außen konisch erweiternden Kammern 52 der Rolle 14 wird gleichzeitig eine formschlüssige Aufnahme und eine ausreichende Klemmung der Zugglieder 16 erreicht, die eine sichere Mitnahme des Zuggliedes 16 des nicht belasteten Trumes 18a oder 18b des Zugorgans 18 durch die Rolle 14 im Sinne der erwünschten Sperrwirkung gewährleistet.

### Bezugszeichenliste

- 10: Hub- und Senkvorrichtung
- 12: Gehäuse
- 13: oberes Ende
- 14: Rolle
- 16: Zugglieder
- 18: Zugorgan
- 18a,18b: Trume
- 20: unteres Ende
- 22: Öffnung (Gehäuse)
- 24: Boden (Gehäuse)
- 26: Gehäusewand
- 28: oberes Ende
- 30: teilzylindrische Innenfläche
- 30a,30b: gegenüberliegende Innenwände
- 32: Achszapfen
- 33: Rollenachse
- 34: durchgehende Bohrung
- 36: Führungskanal
- 38: Kupplungshülse
- 40: Rollenwelle
- 42, 44: Flanschen
- 46, 48: Flanken
- 50: Umfangsrille
- 52: Kammer
- 54,56: Wulstrippen
- 58: Umfangsabschnitte zwischen den Kammern
- 60: Reibscheibe

## Patentansprüche

1. Hub- und Senkvorrichtung (10) für Lasten, insbesondere für ein um eine Rollenwelle (40) gewickeltes Material, wie ein Rollo, umfassend:
- ein Gehäuse (12) mit einer seitlichen Öffnung (22);
- eine Rolle (14), die in dem Gehäuse (12) drehbar gelagert und mit der Rollenwelle (40) kuppelbar ist sowie zwei sich im Abstand gegenüberliegende Flanschen (42, 44) aufweist, deren Innenflächen Flanken (46, 48) einer Umfangsrille (50) bilden, wobei die Rolle (14) mit einem Teil ihres Umfangs von der Gehäusewand (26) in geringem Abstand umgeben ist und mit einem anderen Teil ihres Umfangs der Öffnung (22) im Abstand frei gegenüberliegt;
- ein flexibles Zugorgan (18), das in der Umfangsrille (50) die Rolle (14) teilweise umschlingt und dessen beiden Trume (18a, 18b) durch die Öffnung (22) nach außen geführt sind, wobei
- ein fester Bestandteil des Zugorgans (18) Rotationskörper bildende Zugglieder (16) gleicher Größe sind, die in gleichen Abständen voneinander angeordnet sind; und wobei
- die Umfangsrille (50) der Rolle (14) mit radial nach außen offenen Kammern (52) für eine Aufnahme der Zugglieder (16) ausgebildet ist, derart, daß bei freigegebenem Zugtrum (18a, 18b) des Zugorgans (18) in jeweils einer Drehrichtung (x, y) der Rolle (14) ein in einer der Kammern (52) der Rolle (14) gehaltenes Zugglied (16) des Leertrums (18a, 18b) gegen das erste, freie Zugglied (16) des über die Rolle (14) nachgezogenen Trumes (18a, 18b) des Zugorgans (18) sperrend gedrückt wird,
dadurch gekennzeichnet, daß
ein klemmender Eingriff jedes Zuggliedes (16) des Zugorgans (18) in jeweils eine Kammer (52) der Umfangsrille (50) der Rolle (14) mit Schnappwirkung vorgesehen ist.

2. Hub- und Senkvorrichtung nach Anspruch 1, dadurch gekennzeichnet, daß mindestens ein Flansch (42, 44) der Rolle (14) quer zu seiner Hauptebene elastisch ausgebildet ist.

3. Hub- und Senkvorrichtung nach Anspruch 1 oder 2, dadurch gekennzeichnet, daß zumindest ein Flansch (42, 44) der Rolle (14) wenigstens teilweise aus elastischem Kunststoff besteht.

4. Hub- und Senkvorrichtung nach Anspruch 1, dadurch gekennzeichnet, daß beide Flanschen (42, 44) der Rolle (14) elastisch ausgebildet sind.

5. Hub- und Senkvorrichtung nach einem der Ansprüche 1 bis 4, dadurch gekennzeichnet, daß mindestens ein Flansch (42, 44) gegenüber dem anderen Flansch (42, 44) der Rolle (14) entgegen der Wirkung einer elastischen Vorspannkraft im Sinne einer Vergrößerung der Rillenbreite der Rolle (14) axial verschiebbar, aber relativ unverdrehbar gelagert ist.

6. Hub- und Senkvorrichtung nach Anspruch 1, dadurch gekennzeichnet, daß die Flanken (46, 48) der Umfangsrille (50) im Bereich jeder Kammer (52) einen spitzen Winkel bilden, der in Richtung der in beiden Umfangsrichtungen (x, y) liegenden Enden jeder Kammer (52) zunehmend verringert ist.

7. Hub- und Senkvorrichtung nach Anspruch 1, dadurch gekennzeichnet, daß die Flanken (46, 48) der Rolle (14) im Bereich der Kammern (52) an ihrem Außenrand mit im Abstand gegeneinander gerichteten, im Umfangsrichtung schmalen Wulstrippen (54, 56) versehen sind.

8. Hub- und Senkvorrichtung nach einem der vorhergehenden Ansprüche, dadurch gekennzeichnet, daß die sich in der Mitte der Umfangslänge jeder Kammer (52) gegenüberliegenden Abschnitte der Flanken (46, 48) der Kontur der Zugglieder (16) angepaßt sind.

9. Hub- und Senkvorrichtung nach Anspruch 1, dadurch gekennzeichnet, daß die Flanken (46, 48) der Umfangsrille (50) auf den zwischen den Kammern (52) liegenden Umfangsabschnitten (58) sich in einem Abstand gegenüberliegen, der dem Querschnitt des Zugorgans (18) angepaßt ist.

10. Hub- und Senkvorrichtung nach Anspruch 7, dadurch gekennzeichnet, daß der Abstand der sich gegenüberliegenden Flanken (46, 48) zwischen den in Umfangsrichtung benachbarten Kammern (52) etwa dem 1 1/2-fachen Durchmesser des flexiblen Zugorgans (18) entspricht.

11. Hub- und Senkvorrichtung nach Anspruch 8, dadurch gekennzeichnet, daß die Flanken (46, 48) zwischen den Kammern (52) etwa parallel und senkrecht zur Rollenachse (33) angeordnet sind.

12. Hub- und Senkvorrichtung nach mindetens einem der vorangehenden Ansprüche, dadurch gekennzeichnet, daß die Zugglieder (16) mindestens teilweise aus Kunststoff bestehen.

13. Hub- und Senkvorrichtung nach mindestens einem der vorangehenden Ansprüche, dadurch gekennzeichnet, daß die Zugglieder (16) mindestens teilweise aus Metall hergestellt sind.

14. Hub- und Senkvorrichtung nach mindestens einem vorhergehenden Anspruch, dadurch gekennzeichnet, daß das Zugorgan (18) aus geflochtenem Material hergestellt ist.

15. Hub- und Senkvorrichtung nach Anspruch 14, dadurch gekennzeichnet, daß das geflochtene Material mindestens teilweise textiles Material ist.

16. Hub- und Senkvorrichtung nach Anspruch 14, dadurch gekennzeichnet, daß das geflochtene Material mindestens teilweise aus Kunststoff besteht.

17. Hub- und Senkvorrichtung nach Anspruch 14, dadurch gekennzeichnet, daß das geflochtene Material mindestens teilweise aus Metall besteht.

18. Hub- und Senkvorrichtung nach mindestens einem vorangehenden Anspruch, dadurch gekennzeichnet, daß die Öffnung (22) des Gehäuses (12) kleiner als der dreifache Durchmesser des Querschnitts der Zugglieder (16) bemessen ist.

19. Hub- und Senkvorrichtung nach mindestens einem vorhergehenden Anspruch, dadurch gekennzeichnet, daß das Gehäuse (12) sich längs seiner Hauptebene erstreckt und einen Boden (24) sowie eine Gehäusewand (26) aufweist, die von dem Außenrand des Gehäusebodens (24) etwa senkrecht vorsteht und an einem Ende (13) des Gehäuses (12) mit einer teilzylindrischen Innenfläche (30) versehen ist, welche den Außenumfang der Rolle (14) an der der Öffnung (22) gegenüberliegenden Seite in geringem Abstand abdeckt.

20. Hub- und Senkvorrichtung nach Anspruch 19, dadurch gekennzeichnet, daß die teilzylindrische Innenfläche (30) der Gehäusewand (26) sich über etwa 240° des Rollenumfangs erstreckt, wobei die Enden der den Rollenumfang umgebenden, teilzylindrischen Innenfläche (30) durch im Abstand gegeneinander gerichtete Vorsprünge der Gehäusewand (26) gebildet sind.

21. Hub- und Senkvorrichtung nach Anspruch 19, dadurch gekennzeichnet, daß die den freiliegenden Teil der Rolle (14) begrenzenden Enden der teilzylindrischen Innenfläche (30) der Gehäusewand (26) einen sich in Richtung der Öffnung (22) trichterartig verjüngenden Führungskanal (36) für die beiden Trume (18a, 18b) des Zugorgans (18) bilden.

22. Hub- und Senkvorrichtung nach Anspruch 21, dadurch gekennzeichnet, daß der Führungskanal (36) am Ende der teilzylindrischen Innenfläche (30) der Gehäusewand (26) unter Bildung von je einer Anschlagfläche für die Zugglieder (16) des Zugorgans (18) stufenartig erweitert ist.

23. Hub- und Senkvorrichtung nach Anspruch 22, dadurch gekennzeichnet, daß die beiden Anschlagflächen sich etwa radial zur Rollenachse (33) erstrecken.

24. Hub- und Senkvorrichtung nach Anspruch 1, dadurch gekennzeichnet, daß eine Reibvorrichtung zwischen die Rolle (14) und das Gehäuse (12) geschaltet ist.

25. Hub- und Senkvorrichtung nach Anspruch 24, dadurch gekennzeichnet, daß die Reibvorrichtung aus einer ringförmigen, elastomeren Reibscheibe (62) besteht.

## Claims

1. Raising and lowering device (10) for loads, particularly for a material wound around a roller shaft (40), such as a roller blind, including:
- a roller (14), which is rotatably mounted in the housing (12) and may be coupled to the roller shaft (40) and has two spaced opposed flanges (42, 44), the inner surfaces of which constitute flanks (46, 48) of a peripheral groove (50), a portion of the periphery of the roller (14) being surrounded at a small distance by the housing wall (6) and another portion of the periphery being freely opposed to and spaced from the opening (22);
- a flexible tension element (18), which is partially looped around the roller (14) in the peripheral groove (50) and whose two runs (18a, 18b) pass through the opening (22) to the exterior, whereby;
- tension members (16) of the same size which constitute bodies of rotation and are a fixed component of the tension element (18) are arranged at equal distances from one another; and whereby
- the peripheral groove (50) in the roller (14) is constructed with radially outwardly open chambers (52) for receiving the tension members (16) such that when the tight run (18a, 18b) of the tension element (18) is released in one direction of rotation (x. y) of the roller (14) a tension member (16), which is retained in one of the chambers (52) in the roller (14), on the loose run (18a, 18b) is lockingly pressed against the first free tension member (16) of the run (18a, 18b) of the tension element (18) pulled over the roller (14),
characterised in that
a gripping engagement of each tension member (16) of the tension element (18) in a respective chamber (52) in the peripheral groove (50) in the roller (14) is provided with a snap action.

2. Raising and lowering device as claimed in claim 1, characterised in that at least one flange (42, 44) on the roller bracket (14) is of elastic construction transverse to its main plane.

3. Raising and lowering device as claimed in claim 1 or 2, characterised in that at least one flange (42, 44) on the roller (14) at least partially comprises elastic plastics material.

4. Raising and lowering device as claimed in claim 1, characterised in that the two flanges (42, 44) on the roller (14) are of elastic construction.

5. Raising and lowering device as claimed in one of claims 1 to 4. characterised in that at least one flange (42, 44) is mounted so as to be axially moveable, but relatively non-rotatable, with respect to the other flange (42, 44) on the roller (14) against the action of an elastic biasing force in the direction to increase the groove breadth of the roller (14).

6. Raising and lowering device as claimed in claim 1, characterised in that in the region of each chamber (52) the flanks (46. 48) of the peripheral groove (50) define an acute angle which progressively decreases in the direction of the ends of each chamber (52) situated in both peripheral directions (x,y).

7. Raising and lowering device as claimed in claim 1, characterised in that the flanks (46, 48) on the roller (14) are provided in the region of the chambers (52) at their outer edge with bead ribs (54, 56), which are narrow in the peripheral direction and are directed towards and spaced from one another.

8. Raising and lowering device as claimed in one of the preceding claims. characterised in that the sections of the flanks (46, 48) opposed to one another in the centre of the peripheral length of each chamber (52) are matched to the contour of the tension members (16).

9. Raising and lowering device as claimed in claim 1, characterised in that the flanks (46, 48) of the peripheral groove (50) on the peripheral sections (58) situated between the chambers (52) are opposed to one another at a spacing which is matched to the cross-section of the tension element (18).

10. Raising and lowering device as claimed in claim 7, characterised in that the spacing of the opposing flanks (46, 48) between the chambers (52) adjacent to one another in the peripheral direction corresponds approximately to 1½ times the diameter of the flexible tension element (18).

11. Raising and lowering device as claimed in claim 8, characterised in that the flanks (46. 48) between the chambers (52) are arranged approximately parallel and perpendicular to the roller axis (33).

12. Raising and lowering device as claimed in at least one of the preceding claims, characterised in that the tension members (16) consist at least partially of plastics material.

13. Raising and lowering device claimed in at least one of the preceding claims, characterised in that the tension members (16) are made at least partially of metal.

14. Raising and lowering device as claimed in at least one of the preceding claims, characterised in that the tension element (18) is made of braided material.

15. Raising and lowering device as claimed in claim 14, characterised in that the braided material is at least partially textile material.

16. Raising and lowering device as claimed in claim 14, characterised in that the braided material comprises at least partially plastics material.

17. Raising and lowering device as claimed in claim 14, characterised in that the braided material comprises at least partially metal.

18. Raising and lowering device as claimed in at least one of the preceding claims. characterised in that the opening (22) in the housing (12) is smaller than three times the diameter of the cross-section of the tension members (16).

19. Raising and lowering device as claimed in at least one of the preceding claims, characterised in that the housing (12) extends along a main plane and has a base (24) and a housing wall (26) which projects approximately perpendicularly from the outer edge of the housing base (24) and is provided at one end (13) of the housing (12) with a part-cylindrical internal surface (30). which covers the external periphery of the roller (14) at a small distance on the side opposite to the opening (22).

20. Raising and lowering device as claimed in claim 19, characterised in that the part-cylindrical internal surface (30) on the housing wall (26) extends over about 240° of the roller periphery, the ends of the part-cylindrical internal surface (30) surrounding the roller periphery being constituted by projections on the housing wall (26) directed towards and spaced from one another.

21. Raising and lowering device as claimed in claim 19, characterised in that the ends of the part-cylindrical internal surface (30) in the housing wall (26) bounding the exposed portion of the roller (14) define a guide passage (36) for the two runs (18a, 18b) of the tension element (18) which tapers conically in the direction in the direction of the opening (22).

22. Raising and lowering device as claimed in claim 21, characterised in that the guide passage (36) at the end of the part-cylindrical internal surface (30) of the housing wall (26) broadens in a stepped manner to define a respective abutment surface for the tension members (16) of the tension element (18).

23. Raising and lowering device as claimed in claim 22, characterised in that the two abutment surfaces extend approximately radially with respect to the roller shaft (33).

24. Raising and lowering device as claimed in claim 1, characterised in that a frictional device is connected between the roller (14) and the housing (12).

25. Raising and lowering device as claimed in claim 24, characterised in that the frictional device comprises an annular, elastomeric frictional disc (22).

## Revendications

1. Dispositif de levée et descente (10) pour des charges, en particulier pour un matériau enroulé autour d'un arbre de poulie (40), comme un store enroulable, comportant:
- un boîtier (12) présentant une ouverture latérale (22) ;
- une poulie (14) qui est portée, avec liberté de rotation, dans le boîtier (12) et peut se coupler à l'arbre (40) et qui présente deux collets (42, 44) qui sont situés en face l'un de l'autre à une certaine distance et dont les surfaces intérieures forment des flancs (46, 48) d'une gorge périphérique, dans lequel la poulie (14) est, sur une partie de sa périphérie, entourée, à faible distance, par la paroi (26) du boîtier et, sur une autre partie de sa périphérie, se trouve, visible et à distance, en face de l'ouverture (22);
- un organe de tirage flexible (18) qui encercle partiellement la poulie (14) dans la gorge périphérique (50) et dont les deux brins (18a, 18b) passent vers l'extérieur par l'ouverture (22), dans lequel
- des éléments de tirage (16), de même dimension, disposés à égales distances l'un de l'autre et formant des corps de révolution, sont un composant solide de l'organe de tirage (18) et dans lequel
- la gorge périphérique (50) de la poulie (14) présente, pour recevoir les éléments de tirage (16), des chambres (52) radialement ouvertes vers l'extérieur, de façon telle que, lorsque le brin de tirage (18a, 18b) de l'organe de tirage (18) est libéré dans chacun des sens de rotation (x, y) de la poulie (14), un élément de tirage (16), maintenu dans l'une des chambres (52) de la poulie (14), s'appuie, en verrouillant, contre le premier élément de tirage (16) libre du brin (18a, 18b) de l'organe de tirage (18) entraîné par la poulie (14),
caractérisé par le fait
qu'une prise, qui le bride, de chaque élément de tirage (16) de l'organe de tirage (18) est prévue, avec un genre d'encliquetage, dans chacune des chambres (52) de la gorge périphérique (50) de la poulie (14).

2. Dispositif de levée et descente selon la revendication 1, caractérisé par le fait qu'au moins un collet (42, 44) de la poulie (14) est prévu élastique transversalement à son plan principal.

3. Dispositif de levée et descente selon la revendication 1 ou 2, caractérisé par le fait qu'au moins un collet (42, 44) de la poulie (14) est constitué au moins partiellement d'un plastique élastique.

4. Dispositif de levée et descente selon la revendication 1, caractérisé par le fait que les deux collets (42, 44) de la poulie (14) sont prévus élastiques.

5. Dispositif de levée et descente selon l'une des revendications 1 à 4, caractérisé par le fait qu'au moins un collet (42, 44) est porté avec liberté de coulisser axialement, mais sans liberté de rotation relative, par rapport à l'autre collet (42, 44) de la poulie (14) à l'encontre de l'action d'une force de précontrainte élastique, au sens d'un agrandissement de la largeur de la gorge de la poulie (14).

6. Dispositif de levée et descente selon la revendication 1, caractérisé par le fait que les flancs (46, 48) de la gorge périphérique (50) forment, dans la zone de chaque chambre (52), un angle aigu qui va en diminuant en direction des extrémités de chaque chambre (52) situées dans les deux directions périphériques (x, y).

7. Dispositif de levée et descente selon la revendication 1, caractérisé par le fait que les flancs (46, 48) de la poulie (14) sont, dans la zone des chambres (52), munis de bourrelets (54, 56) orientés l'un vers l'autre et à distance l'un de l'autre, étroits selon la direction périphérique.

8. Dispositif de levée et descente selon l'une des revendications précédentes, caractérisé par le fait que les portions des flancs (46, 48) qui sont situées en face l'une de l'autre au milieu de la longueur périphérique de chaque chambre (52) sont adaptées au contour des éléments de tirage (16).

9. Dispositif de levée et descente selon la revendication 1, caractérisé par le fait que, sur les portions périphériques (58) situées entre les chambres (52), les flancs (46, 48) de la gorge périphérique (50) sont situés en face l'un de l'autre à une distance qui est adaptée à la section de l'organe de tirage (18).

10. Dispositif de levée et descente selon la revendication 7, caractérisé par le fait que la distance des flancs (46, 48), situés en face l'un de l'autre, entre les chambres (52) voisines, selon la direction périphérique, correspond à peu près à 1 1/2 le diamètre de l'organe de tirage flexible (18).

11. Dispositif de levée et descente selon la revendication 8, caractérisé par le fait que les flancs (46, 48) entre les chambres (52) sont disposés à peu près parallèlement l'un à l'autre et perpendiculairement à l'axe (33) de la poulie.

12. Dispositif de levée et descente selon au moins l'une des revendications précédentes, caractérisé par le fait que les éléments de tirage (16) sont au moins partiellement constitués de plastique.

13. Dispositif de levée et descente selon au moins l'une des revendications précédentes, caractérisé par le fait que les éléments de tirage (16) sont fabriqués au moins en partie en métal.

14. Dispositif de levée et descente selon au moins une revendication précédente, caractérisé par le fait que l'organe de tirage (18) est fabriqué en matériau tressé.

15. Dispositif de levée et descente selon la revendication 14, caractérisé par le fait que le matériau tressé est au moins partiellement un matériau textile.

16. Dispositif de levée et descente selon la revendication 14, caractérisé par le fait que le matériau tressé est constitué au moins partiellement de plastique.

17. Dispositif de levée et descente selon la revendication 14, caractérisé par le fait que le matériau tressé est constitué au moins partiellement de métal.

18. Dispositif de levée et descente selon au moins une revendication précédente, caractérisé par le fait que l'ouverture (22) du boîtier (12) est de dimension inférieure au triple du diamètre de la section des éléments de tirage (16).

19. Dispositif de levée et descente selon au moins une revendication précédente, caractérisé par le fait que le boîtier (12) s'étend le long de son plan principal et présente un fond (24) ainsi qu'une paroi (26) qui saille du bord extérieur du fond (24) du boîtier, à peu près perpendiculairement, et, à une extrémité (13) du boîtier (12), présente une surface intérieure (30) en forme de cylindre partiel qui recouvre la périphérie extérieure de la poulie (14), à faible distance, du côté opposé à l'ouverture (22).

20. Dispositif de levée et descente selon la revendication 14, caractérisé par le fait que la surface intérieure (30) en Forme de cylindre partiel, de la paroi (26) du boîtier s'étend sur environ 240° de la périphérie de la poulie, les extrémités de la surface intérieure (30), en forme de cylindre partiel, qui entoure la périphérie de la poulie, étant formées par des saillies de la paroi (26) du boîtier orientées l'une vers l'autre à distance.

21. Dispositif de levée et descente selon la revendication 19, caractérisé par le fait que les extrémités, limitant la partie libre de la poulie (14), de la surface intérieure (30) en forme de cylindre partiel, de la paroi (26) du boîtier forment un canal de guidage (36), qui va en diminuant en forme d'entonnoir en direction de l'ouverture (22), pour les deux brins (18a, 18b) de l'organe de tirage (18).

22. Dispositif de levée et descente selon la revendication 21, caractérisé par le fait qu'à l'extrémité de la surface intérieure (30), en forme de cylindre partiel, de la paroi (26) du boîtier, le canal de guidage (36) s'élargit en gradins en formant chaque fois une surface de butée pour les éléments de tirage (16) de l'organe de tirage (18).

23. Dispositif de levée et descente selon la revendication 22, caractérisé par le fait que les deux surfaces de butée s'étendent à peu près radialement par rapport à l'axe (33) de la poulie.

24. Dispositif de levée et descente selon la revendication 1, caractérisé par le fait qu'un dispositif à friction est monté entre la poulie (14) et le boîtier (12).

25. Dispositif de levée et descente selon la revendication 24, caractérisé par le fait que le dispositif à friction est constitué d'un disque élastomère annulaire à friction (62).
